# EUROPÄISCHE PATENTSCHRIFT

(11) **EP 3 561 392 B1**
(45) Veröffentlichungstag und Bekanntmachung des Hinweises auf die Patenterteilung: **10.07.2024**
(21) Anmeldenummer: 19169786.1
(22) Anmeldetag: 17.04.2019
(51) Int. Cl.: F24C 15/20, F24F 13/02, F24F 3/16

(54) **LUFTLEITSYSTEM**
AIR GUIDANCE SYSTEM
SYSTÈME DE CONDUITE D'AIR

(30) Priorität: 27.04.2018 DE 102018206642
(43) Veröffentlichungstag der Anmeldung: 30.10.2019
(73) Patentinhaber: Werkhaus GmbH & Co. KG, 83064 Raubling (DE)
(72) Erfinder: Bruckbauer, Wilhelm, 83115 Neubeuern (DE); Immerz, Anja, 87772 Pfaffenhausen (DE)
(74) Vertreter: Rau, Schneck & Hübner Patentanwälte Rechtsanwälte PartGmbB

(56) Entgegenhaltungen:
- DE-A1- 1 757 656
- DE-A1- 10 231 041
- DE-U1- 8 423 193
- DE-U1- 8 500 413
- DE-U1- 8 701 860

## Beschreibung

Die Erfindung betrifft ein Luftleitsystem für einen Umluft-Dunstabzug. Die Erfindung betrifft außerdem ein Dunstabzugssystem mit einem derartigen Luftleitsystem.

Bei Dunstabzügen, welche im Umluftbetrieb arbeiten, muss die abgesaugte Luft nach einer Filtrierung von Verunreinigungen wieder in den Wohnbereich zurückgeführt werden. Hierfür kann ein Luftleitsystem vorgesehen sein.

Derartige Luftleitsysteme sind beispielsweise bekannt aus der DE 84 23 193 U1 und der DE 85 00 413 U1, der DE 87 01 860 U1 und der DE 1 757 656 A1.

Es ist eine Aufgabe der Erfindung, ein derartiges Luftleitsystem zu verbessern.

Diese Aufgabe wird durch die Merkmale des Anspruchs 1 gelöst.

Der Kern der Erfindung besteht darin, ein Luftleitsystem mit einem oder mehreren schlauchartigen Luftleitelementen auszubilden. Die Luftleitelemente weisen hierbei teilweise Filtereinrichtungen auf.

Durch die schlauchartige Ausbildung der Luftleitelemente, also durch eine Ausbildung derselben mit einer flexibel ausgebildeten Hülle, wird die Anordnung derselben in schwer zugänglichen und/oder engen und/oder verwinkelten Bereichen ermöglicht. Die schlauchartige Ausbildung erleichtert insbesondere die Anordnung der Luftleitelemente in einem Sockelbereich von Küchenmöbeln. Die Hülle ist zumindest abschnittsweise luftdurchlässig ausgebildet. Ein Luftausstrom aus dem Luftleitsystem ist somit besonders flexibel einstellbar. Insbesondere kann die Beaufschlagung der Filtereinrichtung mit der zu filternden Luft besonders flexibel beaufschlagt werden. Die Filtereinrichtung ist reversibel aus dem Luftleitelement entnehmbar. Jedoch wird die Flexibilität des Luftleitsystems weiter verbessert.

Die flexible Ausbildung der Hülle ermöglicht eine mäanderförmige Anordnung der Luftleitelemente, insbesondere im Sockelbereich eines Küchenmöbels. Hierdurch kann der dort vorhandene Platz bestmöglich genutzt werden.

Aufgrund der flexiblen Ausbildung des Luftleitsystems ist es möglich, dieses um Sockelbeine oder anderen im Sockelbereich angeordnete Bauteile herum anzuordnen. Ein früher gegebenenfalls notwendiges Versetzen von Sockelbeinen ist nicht mehr notwendig.

Die Hülle kann insbesondere über ihre gesamte Oberfläche luftdurchlässig ausgebildet sein oder ist in bestimmten Teilbereichen derselben luftdurchlässig ausgebildet.

Hierdurch kann der Luftausstrom durch die Hülle beeinflusst werden. Der Druckwiderstand des Luftleitsystems liegt bei einer Durchströmung von 450 m³/h bei höchstens 200 Pa, insbesondere höchstens 150 Pa, vorzugsweise höchstens 120 Pa.

Gemäß einem weiteren Aspekt der Erfindung ist die Filtereinrichtung im Durchströmbereich angeordnet.

Die Filtereinrichtung ist insbesondere in den Durchströmbereich einführbar, insbesondere einsteckbar. Sie ist austauschbar.

Zum Einführen der Filtereinrichtung in den Durchströmbereich können im Durchströmbereich Führungsmittel vorgesehen sein.

Die Filtereinrichtung ist insbesondere im Durchströmbereich fixierbar. Sie kann beispielsweise im Luftleitelement verrastet werden. Sie weist insbesondere eine definierte Endlage im Luftleitelement auf.

Durch die Anordnung der Filtereinrichtung im Durchströmbereich wird die Flexibilität des Luftleitsystems weiter verbessert.

Es ist insbesondere möglich, je nach Bedarf unterschiedliche Filtereinrichtungen im Durchströmbereich eines oder mehrerer der Luftleitelemente anzuordnen. Die Filtereinrichtung weist insbesondere einen oder mehrere der folgenden Filtertypen auf: Geruchsfilter, Aktivkohlefilter, Feuchtigkeitsfilter, UV-Filter, Elektrofilter, Plasmafilter, Membranfilter, Partikelfilter, elektrostatische Filter, Filter mit Ozon- und/oder Ionengenerator.

Das Luftleitsystem ist auch für andere Anwendungen, insbesondere zur Wohnraumbe- und/oder -entlüftung geeignet.

Durch die flexible Ausbildung werden insbesondere bauseitige Limitierungen umgangen.

Es werden insbesondere die Nachteile eines starren Gehäuses vermieden.

Die Luftleitelemente können eine runde oder eine ovale Außen- und/oder Innenkontur aufweisen. Sie können auch einen polygonalen Querschnitt aufweisen.

Die Luftleitelemente können jeweils ein oder mehrere Teilelemente mit einer derartigen Außen- und/oder Innenkontur umfassen.

Vorzugsweise beträgt die Abmessung eines Querschnitts der Luftleitelemente in einer Richtung höchstens 20 cm, insbesondere höchstens 15 cm, insbesondere höchstens 10 cm, insbesondere höchstens 9 cm.

Der Strömungsquerschnitt eines Durchströmbereichs der Luftleitelemente liegt insbesondere im Bereich von 10 cm² bis 1000 cm², insbesondere im Bereich von 30 cm² bis 300 cm², insbesondere im Bereich von 50 cm² bis 250 cm².

Gemäß einem Aspekt der Erfindung weist das Luftleitsystem mindestens zwei unterschiedliche Luftleitelemente auf.

Hierdurch wird die Flexibilität des Systems weiter verbessert. Die Luftleitelemente können von außen identisch ausgebildet sein. Sie können insbesondere eine identische Hülle aufweisen. Sie unterscheiden sich insbesondere im Inneren. Dies wird nachfolgend noch näher erläutert.

Die Luftleitelemente können sich auch von außen unterscheiden.

Das Luftleitsystem kann auch mehrere identisch ausgebildete Luftleitelemente aufweisen.

Gemäß einem weiteren Aspekt der Erfindung sind die Luftleitelemente aneinander ankoppelbar ausgebildet. Sie können insbesondere im Bereich ihrer Einströmöffnung und/oder im Bereich ihrer Ausströmöffnung jeweils Verbindungselemente zum wechselseitigen Verbinden mit weiteren Luftleitelementen und/oder mit anderen Bauteilen aufweisen. Bei den anderen Bauteilen kann es sich insbesondere um Rohre, insbesondere Lüftungsrohre, oder einen Lüfter, insbesondere einen Lüfterbaustein, beispielsweise einen Sockellüfter, handeln.

Durch die ankoppelbare Ausbildung der Luftleitelemente ist eine flexible Erweiterung des Luftleitsystems möglich.

Das Luftleitsystem weist insbesondere eine im Wesentlichen beliebig erweiterbare luftdurchlässige Gesamtoberfläche, das heißt einen im Wesentlichen beliebig erweiterbaren Gesamtausströmbereich auf. Die gesamte luftdurchlässige Oberfläche des Luftleitsystems liegt insbesondere im Bereich von 0,1 m² bis 10 m². Sie beträgt vorzugsweise mindestens 0,2 m², insbesondere mindestens 0,3 m², insbesondere mindestens 0,5 m², insbesondere mindestens 0,5 m², insbesondere mindestens 1 m², insbesondere mindestens 2 m², insbesondere mindestens 3 m², insbesondere mindestens 5 m².

Eine Vergrößerung der insgesamt zum Ausströmen der Luft zur Verfügung stehenden Fläche führt bei einem gegebenen Volumenstrom der Dunstabzugseinrichtung zu einer vorteilhaften Verringerung der Ausströmgeschwindigkeit.

Die Luftleitelemente sind vorzugsweise modular ausgebildet.

Das Luftleitsystem ist insbesondere beliebig erweiterbar.

Die Luftleitelemente sind vorzugsweise werkzeugslos aneinander ankoppelbar.

Sie sind insbesondere reversibel aneinander einkoppelbar. Die Luftleitelemente können insbesondere sequentiell und/oder parallel aneinandergekoppelt werden.

Die Verbindung zweier Luftleitelemente kann als Steckverbindung, insbesondere als Bajonettverbindung, ausgebildet sein.

Als Verbindungselemente können auch Flansche dienen. Die Flansche zweier aneinandergrenzender Luftleitelemente sind insbesondere miteinander verschraubbar. Als Verbindungselemente können auch Verbindungsschellen dienen.

Als Verbindungselemente können auch ineinanderschraubbare Rohrabschnitte dienen. Hierbei weist insbesondere ein Rohrabschnitt ein Innengewinde und ein weiterer Rohrabschnitt ein dazu passendes Außengewinde auf. Aneinander angrenzende Luftleitelemente können auch mittels Nut-Feder-Verbindungen, insbesondere mit einer Klemmung der Feder in der Nut, mit Bolzenverbindungen, insbesondere mit Klemmung und/oder durch Verkleben miteinander verbunden werden.

Die Verbindung zwischen aneinandergrenzenden Luftleitelementen kann insbesondere luftdicht sein. Die Verbindung kann insbesondere luftdicht abgedichtet sein. Sie kann beispielsweise abgeklebt sein. Zur Abdichtung kann insbesondere ein hierfür vorgesehenes Dichtungsmittel dienen. Auch eine Labyrinthausbildung kann zur Abdichtung dienen.

Gemäß einem weiteren Aspekt der Erfindung können die Luftleitelemente eine variable Länge in Durchströmrichtung aufweisen. Sie können insbesondere kürzbar, insbesondere beliebig kürzbar sein. Vorzugsweise ist das Verbindungselement zum wechselseitigen Verbinden mit weiteren Luftleitelementen und/oder anderen Bauteilen nach der Kürzung eines Luftleitelements wieder auf dessen Ende aufsetzbar.

Die in Strömungsrichtung letzte Ausströmöffnung des letzten Luftleitelements ist mit einer Abdeckung, insbesondere in Form eines Deckels, verschließbar. üoini Die Abdeckung ist vorzugsweise funktionell ausgebildet. Sie kann ein Filterelement aufweisen. Das Filterelement kann aus einem Filtermaterial, insbesondere aus Gewebe, Gewirk, Filz oder Schaum ausgebildet sein. Das Filtermaterial kann mit Aktivkohle angereichert, getränkt oder imprägniert sein. Auch ein Einsatz von Wabenfiltern ist an dieser Stelle möglich. Sie kann auch einen oder mehrere Sensoren zur Erfassung eines oder mehrerer Parameter der ausströmenden Luft aufweisen. Sie kann insbesondere einen Ozonsensor aufweisen. Mit Hilfe der Sensoren ist beispielsweise die Feuchtigkeit, ein Verunreinigungsgrad, insbesondere ein Fettgehalt oder ein anderer Paramater der ausströmenden Luft erfassbar. Die Sensoren sind vorzugsweise in signalübertragender Weise mit einer Steuereinrichtung zur Steuerung der Dunstabzugseinrichtung verbunden. Sie können auch mit einer Anzeigeeinrichtung zur Anzeige des erfassten Parameters oder zur Anzeige der Gesamtbetriebsdauer der Dunstabzugseinrichtung verbunden sein.

Gemäß einem weiteren Aspekt der Erfindung weisen eines oder mehrere der Luftleitelemente jeweils einen oder mehrere plissierte Filter auf. Im Falle von mehreren plissierten Filtern sind diese vorzugsweise relativ zueinander verschiebbar.

In Richtung quer zu den plissierten Filtern umfassen die jeweiligen Luftleitelemente jeweils eine flexible Abdeckung.

Derartige Luftleitelemente sind vorzugsweise zum Abschluss des Luftleitsystems vorgesehen. Sie können auch unabhängig von weiteren Luftleitelementen vorgesehen sein. Sie ermöglichen insbesondere eine flexible Anordnung, beispielsweise im Sockelbereich eines Küchenmöbels. Sie sind außerdem vorzugsweise einfach austauschbar.

Die Ausbildung eines Luftleitelements mit einer zumindest abschnittsweise flexiblen Hülle und/oder Abdeckung und einem oder mehreren plissierten Filtern, welche verformbar und/oder relativ zueinander verlagerbar sind, ist insbesondere auch unabhängig von den übrigen Details der vorliegenden Anmeldung vorteilhaft.

Durch die aneinanderkoppelbare Ausbildung der Luftleitelemente beziehungsweise durch die Erweiterbarkeit des Luftleitsystems wird insbesondere eine flexible Gesamtlänge des Gesamtdurchströmbereichs erreicht. Dies ermöglicht eine flexible Anpassung der Kapazität des Luftleitsystems, insbesondere einer oder mehrerer Filtereinrichtungen desselben an den jeweiligen Bedarf.

Durch die flexible Erweiterbarkeit des Luftleitsystems kann dessen Gesamtlänge flexibel an den vorhandenen Platz, insbesondere im Sockelbereich eines Küchenmöbels, angepasst werden. Dies ermöglicht es insbesondere, die Ausströmung der Luft, das heißt die Wiedereinführung des abgesaugten Volumens in den Wohnbereich, über im Wesentlichen die gesamte Sockellänge, insbesondere gleichmäßig, zu verteilen. Hierdurch können lokale Strömungsspitzen, welche ein unangenehmes Zugluftgefühl verursachen können, vermieden werden. Außerdem wird die Notwendigkeit eines Lamellensockels verhindert, was zu einer Verbesserung des Sockeldesigns führt.

Gemäß einem weiteren Aspekt der Erfindung ist die Hülle zumindest abschnittsweise luftdurchlässig ausgebildet.

Gemäß einem weiteren Aspekt der Erfindung bildet die Hülle ein Filterelement der Filtereinrichtung. Sie bildet insbesondere einen aktiven Bestandteil der Filtereinrichtung. Hierunter sei verstanden, dass die Hülle selbst eine Filterfunktion aufweist. Sie kann insbesondere als chemischer und/oder elektrischer Filter dienen. Aufgrund der filternden Wirkung der Hülle weist die Luft auf entgegengesetzten Seiten der Hülle eine unterschiedliche Konzentration mindestens eines auszufilternden Stoffes auf.

Gemäß Weiterbildung der Erfindung ist die Hülle ein- oder mehrlagig ausgebildet. Sie weist insbesondere mindestens eine, insbesondere mehrere funktionelle Lagen auf. Sie kann insbesondere mehrere unterschiedliche funktionelle Lagen aufweisen.

Unter einer funktionellen Lage sei hierbei eine Lage verstanden, welche einen Einfluss auf die Zusammensetzung der diese durchströmenden Luft hat.

Eine mehrlagige Ausbildung der Hülle ermöglicht insbesondere eine multifunktionale Ausbildung der Luftleitelemente.

Gemäß einem weiteren Aspekt der Erfindung weist die Hülle mindestens einen Bereich aus einem Gewebe und/oder einem Gewirk und/oder einem Filz und/oder einem Schaumstoff auf. Die Hülle kann insbesondere eine oder mehrere Lagen aus einem Gewebe und/oder einem Gewirk und/oder einem Filz und/oder aus Schaum aufweisen.

Gemäß einem weiteren Aspekt der Erfindung weist die Hülle mindestens einen Bereich aus einem organischen Stoff und/oder einem Kunststoff und/oder einem Metall und/oder einer Keramik auf. Sie kann auch insgesamt aus einem derartigen Stoff oder einer Kombination dieser Stoffe ausgebildet sein.

Sie kann zusätzlich mit Aktivkohle und/oder einem Ionentauscher und/oder Silikaten versehen sein. Sie kann insbesondere mit derartigen Materialien oder Stoffen imprägniert sein.

Gemäß einem weiteren Aspekt der Erfindung kann die Hülle oder zumindest ein Bestandteil derselben eine Beschichtung, insbesondere eine antibakterielle Beschichtung, aufweisen. Die Hülle kann insbesondere zumindest bereichsweise aus einem Gewebe mit einer Silberoxidbeschichtung ausgebildet sein.

Gemäß einem weiteren Aspekt der Erfindung sind in die Hülle ein oder mehrere Sensoren integriert. Mit Hilfe der Sensoren sind insbesondere unterschiedliche Parameter der die Hüllen durchströmenden Luft erfassbar. Für weitere Details sei auf die vorhergehende und nachfolgende Beschreibung verwiesen.

Gemäß einem weiteren Aspekt der Erfindung ist in die Hülle eine Signalverbindung, insbesondere eine Signalleitung, zur Signalübertragung zu und/oder von einer Steuereinheit und/oder einer Datenerfassungseinrichtung vorgesehen.

In die Hülle kann auch eine Sende- und/oder Empfangseinrichtung zur drahtlosen Signalübertragung integriert sein.

Dies ermöglicht es, den Zustand, insbesondere den Betriebszustand, des Luftleitsystems, insbesondere dessen Funktion, zu erfassen, insbesondere zu überwachen. Es ist insbesondere möglich, die Funktion des Luftleitsystems mittels eines mobilen Endgerätes, insbesondere einer mobilen Steuereinrichtung, insbesondere eines Mobiltelefons, zu überwachen.

Dies ermöglicht es insbesondere, frühzeitig, insbesondere rechtzeitig zu erkennen, wann das Luftleitsystem vorgegebene Anforderungen nicht mehr erfüllt, beispielsweise weil die Standzeit einer Filtereinrichtung erreicht ist. Dies kann insbesondere dazu genutzt werden, die entsprechende Filtereinrichtung rechtzeitig, insbesondere bei Überschreitung normativer Grenzwerte, auszutauschen.

Durch Kombination mehrerer Luftleitelemente können die unterschiedlichen Filtertypen miteinander kombiniert und/oder die Kapazität derselben flexibel erweitert werden.

Gemäß einem weiteren Aspekt der Erfindung weisen die Luftleitelemente mechanische Stützmittel auf, welche einen Mindestströmungsquerschnitt Aₘᵢₙ sicherstellen. Die Stützmittel können als separate Elemente, welche bei Bedarf in den Innenraum der Luftleitelemente einschiebbar sind, ausgebildet sein. Sie können auch in die Luftleitelemente, insbesondere in die Hülle, integriert sein.

Die Stützmittel sind insbesondere derart ausgebildet, dass sie einen Mindestströmungsquerschnitt bis mindestens zu einer vorgegebenen Belastung der Luftleitelemente in Richtung der zur Strömungsrichtung sicherstellen. Der Mindestströmungsquerschnitt Aₘᵢₙ wird durch die Stützmittel insbesondere auf der gesamten Länge der Luftleitelemente in Strömungsrichtung sichergestellt.

Hierdurch kann auf einfache Weise sichergestellt werden, dass die Luft die Luftleitelemente in Strömungsrichtung durchströmen kann.

Eine weitere Aufgabe der Erfindung besteht darin, ein Dunstabzugssystem zu verbessern.

Diese Aufgabe wird durch ein Dunstabzugssystem mit einem Luftleitsystem gemäß der vorhergehenden Beschreibung gelöst.

Die Vorteile ergeben sich aus denen des Luftleitsystems.

Das Luftleitsystem ist insbesondere abstromseitig vom Lüfter des Dunstabzugssystems angeordnet. Es kann auch aufstromseitig des Lüfters angeordnet sein.

Beim Dunstabzugssystem handelt es sich vorzugsweise um ein Downdraft-System, das heißt um ein Dunstabzugssystem zum Abzug von Kochdünsten nach unten.

Beispielsweise das Dunstabzugssystem einen Dunstabzug, insbesondere mit einem Fettfilter und abstromseitig davon, insbesondere sich abstromseitig daran anschließend, ein Luftleitsystem gemäß der vorhergehenden Beschreibung umfassen. Weiterhin kann das Dunstabzugssystem einen Umluftfilter sowie optional ein Luftleitsystem zur Rückführung der gereinigten Luft in einen Wohnbereich aufweisen.

Weitere Details und Vorteile der Erfindung ergeben sich aus der Beschreibung von Ausführungsbeispielen anhand der Figuren. Es zeigen:
- Fig. 1: eine schematische, exemplarische Darstellung einer Küchenzeile mit einem Kochfeld-System mit integrierten Dunstabzug und einem im Sockelbereich angeordneten Luftleitsystem,
- Fig. 2: eine schematische Darstellung eines Ausschnitts aus einem Luftleitsystem mit mehreren Luftleitelementen,
- Fig. 3: eine schematische Darstellung einer alternativen Ausführung eines Luftleitsystems mit mehreren Luftleitelementen,
- Fig. 4: schematisch einen Querschnitt durch das Luftleitsystem gemäß Fig. 2 entlang der Linie IV-IV,
- Fig. 5: schematisch einen Querschnitt durch ein weiteres Luftleitelements des Luftleitsystems gemäß Fig. 2 entlang der Linie V-V,
- Fig. 6: schematisch eine Ansicht eines Luftleitelements mit einer Mehrzahl von plissierten Filtern, wobei die flexible Abdeckung nicht dargestellt ist,
- Fig. 7: eine Aufsicht auf das Luftleitelement gemäß Fig. 6 zur Verdeutlichung dessen Verformbarkeit,
- Fig. 8: eine Darstellung einer weiteren Variante eines Luftleitelements mit einem einzigen plissierten Filter und
- Fig. 9: eine weitere Ansicht des Luftleitelements gemäß Fig. 8 zur Verdeutlichung dessen Verformbarkeit.

Im Folgenden werden unter Bezugnahme auf die Fig. 1 bis 5 unterschiedliche Ausführungen und Details eines Luftleitsystems 1 beschrieben.

Bei dem Luftleitsystem 1 handelt es sich insbesondere um ein Luftleitsystem für einen Dunstabzug, insbesondere einen Dunstabzug zum Abzug von Kochdünsten. Hierbei handelt es sich insbesondere um einen Umluft-Dunstabzug.

Das Luftleitsystem 1 kann jedoch auch mit anderen Lüftungs-Einrichtungen, insbesondere zum Be- und/oder Entlüften von Wohnräumen vorteilhaft verwendet werden.

Wie in der Fig. 1 exemplarisch dargestellt ist, kann das Luftleitsystem 1 im Sockelbereich 2 eines Küchenmöbels 3, insbesondere eines Küchenschranks, insbesondere eines Küchenunterschranks, angeordnet sein. Diese Angabe ist nicht einschränkend zu verstehen. Das Luftleitsystem 1 kann auch auf der Rückseite des Küchenmöbels 3 angeordnet sein. Es kann auch unterhalb einer Zimmerdecke angeordnet sein. Es ist üblicherweise in einem nicht direkt einsichtbaren Bereich angeordnet. Es kann jedoch prinzipiell auch sichtbar im Raum angeordnet sein.

In der Fig. 1 ist exemplarisch die Verwendung des Luftleitsystems 1 in Verbindung mit einem Kochfeldsystem 4 mit einem Kochfeld 5 und einer Dunstabzugsvorrichtung 6 dargestellt. Die Dunstabzugsvorrichtung 6 kann in das Kochfeld 5 integriert sein. Es kann sich insbesondere um ein Kombinationsgerät handeln.

Bei der Dunstabzugsvorrichtung 6 handelt es sich insbesondere um ein sogenanntes Downdraft-System, das heißt um einen Dunstabzug, welcher Dunst ausgehend von einer Kochfeldebene 7 nach unten abzieht, handeln.

Die Dunstabzugsvorrichtung 6 umfasst eine Kochdunst-Eintritts-Einrichtung 8. Die Kochdunst-Eintritts-Einrichtung 8 ist über einen Kochdunst-Kanal 9 mit einem Lüfter 10 verbunden. Beim Lüfter 10 handelt es sich insbesondere um einen sogenannten Sockellüfter, welcher im Sockelbereich 2 des Küchenmöbels 3 angeordnet ist.

Diese Angaben sind nicht einschränkend zu verstehen. Der Lüfter 10 kann insbesondere auch in das Kochfeldsystem 4 integriert sein. Er ist in diesem Fall vorzugsweise knapp unterhalb der Kochfeldebene 7 angeordnet. Das Kochfeldsystem 4 kann dadurch sehr kompakt ausgebildet sein. Es kann insbesondere eine Bauhöhe von weniger als 30 cm, insbesondere weniger als 26 cm, insbesondere weniger als 22 cm aufweisen.

Das Luftleitsystem 1 ist abstromseitig vom Lüfter 10 angeordnet.

Gemäß einer in den Figuren nicht dargestellten Variante ist anstelle des Kochdunst-Kanals 9 zur strömungsleitenden Verbindung zwischen der Kochdunst-Eintritts-Einrichtung 8 und dem Lüfter 10 ein entsprechendes Luftleitsystem 1 angeordnet. Das Luftleitsystem 1 kann insbesondere auch aufstromseitig vom Lüfter 10 angeordnet sein.

Mit Hilfe des Lüfters 10 ist es möglich, Kochdünste durch die Kochdunst-Eintritts-Einrichtung 8 abzuziehen. Bei einem Umluft-System werden die Kochdünste wieder in das Gebäude, insbesondere in denselben Raum, aus welchem sie abgezogen wurden, insbesondere die Küche, zurückgeführt. Sie werden üblicherweise vorher gefiltert.

Zur Filterung der Kochdünste können unterschiedliche Arten von Filtern vorgesehen sein. Je nach Art des Filters kann es notwendig sein, diesen nach Ablauf einer Standzeit auszutauschen.

Es kann auch notwendig sein, Filter zu Wartungszwecken aus dem System zu entnehmen. Außerdem beanspruchen Filter üblicherweise einen nicht unerheblichen Platzbedarf, der dann nicht mehr für andere Bauelemente, beispielsweise Schubladen, zur Verfügung steht. All dies macht die Anordnung der Filter eines Dunstabzugssystems schwierig.

Das Luftleitsystem 1 umfasst eine Mehrzahl von Luftleitelementen 11. Die Luftleitelemente 11 erstrecken sich entlang einer Strömungsrichtung 12. Die Luftleitelemente 11 können sich in Reihe geschaltet befinden als auch parallel zueinander angeordnet sein. Sie weisen jeweils eine Einströmöffnung und eine Ausströmöffnung auf. Der Bereich zwischen der Einströmöffnung und der Ausströmöffnung bildet einen Durchströmbereich 13. Der Durchströmbereich 13 ist in Richtung quer zur Strömungsrichtung 12 von einer Hülle 14 umgeben.

Die Hülle 14 ist ausgebildet.

Die Luftleitelemente 11 sind somit schlauchartig ausgebildet. Sie werden insbesondere durch Schlauchelemente gebildet.

Die Luftleitelemente 11 weisen insbesondere eine runde oder eine ovale Außenkontur auf. Aufgrund der Flexibilität kann das Luftleitsystem 1 mäanderförmig verlegt sein. Dies ermöglicht es insbesondere, den zur Verfügung stehenden Raum, insbesondere im Sockelbereich 2 des Küchenmöbels 3, so effizient wie möglich zu nutzen.

Die Luftleitelemente 11 sind mit einer Filtereinrichtung 15 versehen.

Die Filtereinrichtung 15 ist insbesondere im Innenraum des jeweiligen Luftleitelements 11, insbesondere in dessen Durchströmbereich 13, angeordnet. Es ist auch möglich, eine Filtereinrichtung 15 in einem flexiblen oder starren Gehäuse sequentiell, insbesondere abstromseitig, zu einem der Luftleitelemente 11 anzuordnen.

Die Filtereinrichtung 15 ist in die Hülle 14 integriert.

Das Luftleitsystem 1 umfasst insbesondere eine Mehrzahl von Luftleitelementen 11. Die Anzahl der Luftleitelemente 11 ist insbesondere nicht fest vorgegeben. Die Luftleitelemente 11 sind aneinanderkoppelbar ausgebildet oder parallel zueinander gekoppelt. Die Anzahl der Luftleitelemente 11 des Luftleitsystems 1 kann durch Hinzufügen weiterer Luftleitelemente 11 prinzipiell beliebig vergrößert werden. Bei paralleler Anordnung können mindestens zwei, bis zu fünf Luftleitelemente 11 parallel zueinander angeordnet werden. Dies ermöglicht es prinzipiell, das Filtersystem durch Hinzufügen weiterer Luftleitelemente 11 beliebig zu vergrößern.

Die Luftleitelemente 11 können insbesondere modular ausgebildet sein. Sie weisen insbesondere identische Außenabmessungen auf.

Die Luftleitelemente 11 können eine in Strömungsrichtung 12 variable Länge aufweisen. Dies kann zum einen durch die flexible Ausbildung der Hülle 14 erreicht werden. Es ist auch möglich, unterschiedliche Luftleitelemente 11 mit unterschiedlichen Längen in Strömungsrichtung 12 auszubilden. Gemäß einer bevorzugten Alternative können die Luftleitelemente 11 variabel, insbesondere im Wesentlichen beliebig, kürzbar sein. Sie können beispielsweise flexibel auf die gewünschte Länge zugeschnitten werden.

Die Luftleitelemente 11 weisen im Durchströmbereich 13 einen Innenquerschnitt im Bereich von 10 cm² bis 1000 cm², insbesondere im Bereich von 20 cm² bis 500 cm², vorzugsweise von weniger als 300 cm² auf. Die Hülle 14 weist eine Außenoberfläche A im Bereich von 0,1 m² bis 10 m², vorzugsweise von mindestens 0,2 m², insbesondere mindestens 0,3 m², insbesondere mindestens 0,5 m² und vorzugsweise von höchstens 5 m², insbesondere höchstens 3 m², insbesondere höchstens 2 m², insbesondere höchstens 1 m² auf.

Wie in der Fig. 2 exemplarisch dargestellt ist, weisen aneinander angrenzende Luftleitelemente 11 Verbindungselemente 16, insbesondere in Form von Verbindungsflanschen auf. Die Verbindungsflansche können mittels Schrauben miteinander verbunden werden. Sie sind insbesondere lösbar miteinander verbunden. Sie sind insbesondere luftdicht miteinander verbunden. Zwischen zwei einander angrenzenden Verbindungselementen 16 kann ein Dichtungselement, insbesondere ein Dichtungsring, vorgesehen sein. Hierbei kann es sich um ein separates Element oder um eine Ausbildung und hartem oder weichem Kunststoff handeln. Es ist allgemein möglich, die Verbindung zweier aneinander angrenzender Luftleitelemente 11 durch Dichtungsmittel abzudichten. Als Dichtungsmittel kann beispielsweise auch ein Klebeband dienen.

Anstelle von Schrauben zur Verbindung aneinander angrenzender Luftleitelemente 11 können auch andere Verbindungselemente, beispielsweise Verbindungsschellen, vorgesehen sein. Aneinander angrenzende Luftleitelemente 11 können auch über Steckverbindungen miteinander verbunden sein. Die Steckverbindungen können insbesondere als Bajonettverbindung ausgebildet sein. Im Falle von Anschlussflächen der Luftleitelemente 11 mit einem kreisförmigen Querschnitt können benachbarte Luftleitelemente 11 auch direkt ineinander einschraubbar ausgebildet sein. Sie weisen in diesem Fall vorzugsweise an einem Ende ein Außengewinde und am gegenüberliegenden Ende ein hierzu passendes Innengewinde auf.

Vorzugsweise sind die Luftleitelemente 11 werkzeuglos miteinander verbindbar.

Die Luftleitelemente 11 können direkt oder mittels eines Adapters mit einem Strömungskanal oder mit dem Lüfter 10 verbunden sein.

Die Ausströmöffnung der Luftleitelemente 11, insbesondere des letzten Luftleitelements 11 in Strömungsrichtung 12, ist mit einer Abdeckung 26 verschließbar. Die Abdeckung 26 kann luftdicht sein. Sie kann auch luftdurchlässig ausgebildet sein. Sie kann insbesondere eine Filtereinrichtung mit einer oder mehreren Ausströmöffnungen 25 aufweisen. In den Ausströmöffnungen können Filterelemente 21 angeordnet sein.

In oder an der Abdeckung 26 können ein oder mehrere Sensoren angebracht sein.

Im Folgenden wird die Hülle 14 der Luftleitelemente 11 näher beschrieben.

Die Hülle 14 ist zumindest abschnittsweise luftdurchlässig ausgebildet. Sie kann über ihre gesamte Oberfläche luftdurchlässig ausgebildet sein.

Die Hülle 14 ist aus einem flexiblen Material. Sie weist vorzugsweise elastische Eigenschaften auf.

Die Hülle 14 ist formbeständig. Das Material der Hülle 14 weist insbesondere eine hohe Eigenstabilität auf.

Die Hülle 14 kann insbesondere zumindest abschnittsweise aus einem Material mit einem Formgedächtnis, insbesondere einem Formgedächtnispolymer, ausgebildet sein. Sie kann insbesondere mindestens eine Lage aus einem derartigen Stoff aufweisen.

Die Hülle 14 bildet einen aktiven Bestandteil der Filtereinrichtung 15. Sie kann insbesondere ein Filterelement bilden, das heißt filternde Eigenschaften aufweisen.

Die Hülle 14 kann ein- oder mehrlagig ausgebildet sein. Sie umfasst insbesondere eine Mehrzahl von Lagen mit unterschiedlichen Funktionen.

Die Hülle 14 weist insbesondere mindestens einen Bereich aus einem Gewebe und/oder einem Gewirk und/oder einem Filz und/oder aus Schaum auf. Sie kann auch mindestens einen Bereich aus einem organischen Stoff und/oder einem Kunststoff und/oder einem Metall und/oder einer Keramik aufweisen. In der Fig. 2 sind exemplarisch Luftleitelemente 11 dargestellt, deren äußerste Lage 18 der Hülle 14 aus einem Gewebe mit einer antibakteriellen Beschichtung, insbesondere mit Silberoxid, besteht, dargestellt. In der Fig. 4 ist exemplarisch dargestellt, dass die Hülle 14 eine innere Lage 17 aus Draht aufweist.

Im Bereich zwischen der inneren Lage 17 und der äußersten Lage 18 weist die Hülle 14 gemäß Fig. 4 einen Aufbau mit einer Mehrzahl von Kammern 19 auf. In den Kammern 19 ist ein Reaktionsmittel 20 zur Reinigung der ausströmenden Luft angeordnet. Hierbei kann es sich beispielsweise um Aktivkohle handeln.

Außerdem ist bei der in Fig. 4 dargestellten Ausführungsform im Durchströmbereich 13 ein UV-Filter mit UV-Lampen 21 angeordnet. Der UV-Filter ist Teil der Filtereinrichtung 15.

Entsprechend können auch andere Arten von Filtern im Durchströmbereich 13 angeordnet sein. In der Fig. 5 ist exemplarisch die Anordnung zweier allgemeiner Filterelemente 21 im Durchströmbereich 13 dargestellt. Bei den Filterelementen 21 kann es sich um Geruchsfilter, insbesondere Aktivkohlefilter, handeln. Es kann sich auch um Feuchtigkeitsfilter und/oder Plasmafilter und/oder Fettfilter handeln.

Außerdem ist in der Fig. 5 exemplarisch die Anordnung eines formstabilisierenden Stützelements 22 im Durchströmbereich 13 des Luftleitelements 11 dargestellt. Das Stützelement 22 ist reversibel aus dem Durchströmbereich 13 entnehmbar. Es ist vorzugsweise profiliert ausgebildet. Es weist insbesondere einen H-förmigen Querschnitt auf. Andere Querschnittsformen sind ebenso möglich. Mit Hilfe des Stützelements 22 kann ein Mindestströmungsquerschnitt im Durchströmbereich 13 sichergestellt werden.

Alternativ oder zusätzlich zum Stützelement 22 können mechanische Stützmittel in der Hülle 14 vorgesehen sein. Sie können insbesondere in die Hülle 14 integriert sein. Alternativ kann die Hülle 14 auch so viel Eigenstützkraft aufweisen, dass die Stützelemente nicht benötigt werden.

Wie in der Fig. 4 exemplarisch und schematisch dargestellt ist, kann vorteilhaft vorgesehen sein, die Luftleitelemente 11 auf einem luftdurchlässigen Ständer 23, insbesondere mit einer Auflagefläche in Form eines Gitters 24, anzuordnen. Hierdurch wird sichergestellt, dass die Luft tatsächlich durch die Hülle 14 ausströmen kann.

Wie in der Fig. 3 exemplarisch dargestellt ist, kann das Luftleitelement 11 mehrere, insbesondere zwei, drei oder mehr separate schlauchartige Elemente aufweisen. Die einzelnen schlauchartigen Elemente können im Wesentlichen identisch ausgebildet sein. Sie können auch unterschiedlich ausgebildet sein, insbesondere unterschiedliche Funktionen übernehmen. Die Ausführungsformen der Luftleitelemente 11 gemäß Fig. 2 und gemäß Fig. 3 sind beliebig miteinander kombinierbar. Es können auch Übergangselemente, welche eine einzige Einströmöffnung, jedoch mehrere Ausströmöffnungen 25 aufweisen, vorgesehen sein.

Die Ausströmöffnungen 25 können abweichend von der in Fig. 3 dargestellten Variante unabhängig vom Verbindungsflansch 27 angeordnet werden.

Der in der Fig. 3 dargestellte Verbindungsflansch 27 kann als Übergangs-/Verbindungselement zwischen einem Luftleitelement 11 mit drei schlauchartigen Elementen und einem mit einem einzigen schlauchartigen Element wie beispielsweise in Fig. 2 dienen.

Das Luftleitelement 11 kann somit zur Aufteilung des Luftstroms in separate Teilströme dienen. Hierdurch wird die Flexibilität des Luftleitsystems 1 weiter vergrößert. Hierdurch ist es insbesondere möglich, unterschiedliche Teilströme des Luftstroms in unterschiedliche Bereiche zu leiten.

Gemäß einer in den Figuren nicht weiter dargestellten Ausführungsform kann die Leitung der unterschiedlichen Teilströme steuerbar sein. Hierfür können die einzelnen schlauchartigen Elemente mit steuerbaren Verschlusselementen versehen sein. Dies ermöglicht es, auf einfache Weise zu bestimmen, wohin der Luftstrom geleitet werden soll. Beispielsweise ist eine einfache Umschaltung zwischen Umluft- und Abluftbetrieb möglich.

Zur Verbindung unterschiedlicher Luftleitelemente 11 können Verbindungsstücke mit unterschiedlichen Verbindungsflanschen auf einander gegenüberliegenden Seiten vorgesehen sein.

Durch Erweiterung des Luftleitsystems 1 durch zusätzliche Luftleitelemente 11 kann insbesondere die Kapazität der Filtereinrichtung 15 im Wesentlichen beliebig vergrößert werden. Dies ist insbesondere bei einer Filtereinrichtung 15 in Form eines Aktivkohlefilters nützlich. Durch Hintereinanderschaltung mehrerer Luftleitelemente 11 mit Filtereinrichtungen 15 in Form von Aktivkohlefiltern kann insbesondere die Standzeit der gesamten Filtereinrichtung vergrößert werden.

Im Folgenden wird unter Bezugnahme auf die Fig. 6 und 7 eine weitere Variante des Luftleitelements 11 beschrieben.

Das Luftleitelement 11 gemäß den Fig. 6 und 7 umfasst drei plissierte Filter 28. Es umfasst außerdem eine flexibel ausgebildete Abdeckung 29 und einen flexibel ausgebildeten Boden 30.

Die Abdeckung 29 und der Boden 30 sind Bestandteile der Hülle 14 des Luftleitelements 11.

Das Luftleitelement 11 weist eine Stirnseite 31 mit einem rechteckigen Querschnitt auf. In der Stirnseite 31 ist eine ovale Anschlussöffnung 32 angeordnet. Die Anschlussöffnung 32 ermöglicht den einfachen Anschluss des Filterelements 11 an ein Rohr-, Kanal- oder Schlauchsystem, insbesondere an die vorhergehend beschriebenen Luftleitelemente 11.

Das Luftleitelement 11 weist insbesondere eine Höhe von weniger als 10 cm auf. Dies ermöglicht es, das Luftleitelement 11 im Sockelbereich 2 des Küchenmöbels 3 anzuordnen.

Die plissierten Filter 28 sind verformbar. Sie sind insbesondere relativ zueinander verlagerbar.

Das Luftleitelement 11 ist insbesondere nach Art einer Scherung in Richtung parallel zur Stirnseite 31 verformbar.

Hierfür ist es von Vorteil, dass zwei aneinander angrenzende plissierte Filter 28 jeweils lediglich im Bereich einer einzigen Kante 33 miteinander verbunden sind.

Aufgrund der plissierten Struktur der Filter 28 sind diese vorzugsweise auch selbst verformbar, insbesondere verbiegbar. Dies erleichtert insbesondere die Anordnung des Luftleitelements 11 in Bereichen mit einem begrenzten Platzangebot.

In den Fig. 8 und 9 ist eine Variante des Luftleitelements 11 gemäß den Fig. 6 und 7 dargestellt. Die allgemeinen Details dieses Luftleitelements 11 entsprechen den bereits beschriebenen, auf die hiermit verwiesen wird.

Bei dieser Variante umfasst das Luftleitelement 11 einen einzigen plissierten Filter 28. Dieser weist eine Filterhöhe h im Bereich von 10 mm bis 10 cm, insbesondere im Bereich von 30 mm bis 50 mm, auf. Andere Abmessungen sind ebenso möglich. Der Filter 28 weist in Aufsicht einen U-förmigen Querschnitt auf.

Er ist insbesondere derart gebogen ausgebildet, dass seine beiden freien Enden 34, 35 beide an der Stirnseite 31 anliegen. Sie können insbesondere mit der Stirnseite 31 verklebt sein.

Die Abmessungen der plissierten Filter 28 der Luftleitelemente 11 gemäß der Fig. 6 bis 9 sind flexibel nach Bedarf wählbar. Die Luftleitelemente 11 weisen beispielsweise eine Breite im Bereich von 5 cm bis 60 cm, insbesondere im Bereich von 10 cm bis 50 cm, insbesondere im Bereich von 20 cm bis 40 cm, insbesondere im Bereich von 32 cm bis 35 cm, auf. Dieselben Bereichsangaben gelten auch für ihre Länge. Diese Angaben sind nicht einschränkend zu verstehen.

Die Luftleitelemente 11 sind auf einfache Weise austauschbar. Sie sind insbesondere auf ein zur Anschlussöffnung 32 passendes Rohr-, Kanal- oder Schlauchsystem aufsteckbar.

Vorzugsweise ist im Bereich um die Anschlussöffnung 32 ein von der Stirnseite 31 vorstehender Anschlusskragen 36 vorgesehen.

Der Anschlusskragen 36 kann eine sich in Richtung senkrecht zur Stirnseite 31 verjüngende Form aufweisen. Er kann auch eine einfach oder mehrfach gestufte Form aufweisen. Er kann auch eine umlaufende Sicke und/oder andere Mittel zur Festlegung eines Anschlusselements aufweisen.

## Patentansprüche

1. Luftleitsystem (1) für einen Umluft-Dunstabzug (6) mit
1.1. einem oder mehreren Luftleitelementen (11), welche jeweils einen sich in einer Strömungsrichtung (12) erstreckenden Durchströmbereich (13) aufweisen,
1.2. wobei mindestens eines der Luftleitelemente (11) eine Filtereinrichtung (15) aufweist,
1.3. wobei die Luftleitelemente (11) schlauchartig mit einer flexibel ausgebildeten Hülle ausgebildet sind, wobei der Durchströmbereich (13) in Richtung senkrecht zur Strömungsrichtung (12) zumindest abschnittsweise von der flexibel ausgebildeten Hülle (14) umgeben ist,
1.4. wobei die Hülle (14) zumindest abschnittsweise luftdurchlässig ausgebildet ist,
1.5. wobei die in Strömungsrichtung (12) letzte Ausströmöffnung des letzten Luftleitelements (11) mit einer Abdeckung (26) verschließbar ist, **dadurch gekennzeichnet, dass**
1.6. die Filtereinrichtung (15) reversibel aus dem Luftleitelement (11) entnehmbar ist.

2. Luftleitsystem (1) gemäß Anspruch 1, **dadurch gekennzeichnet, dass** es mindestens zwei unterschiedliche Luftleitelemente (11) aufweist.

3. Luftleitsystem (1) gemäß einem der vorhergehenden Ansprüche, **dadurch gekennzeichnet, dass** die Luftleitelemente (11) werkzeuglos aneinander ankoppelbar ausgebildet sind.

4. Luftleitsystem (1) gemäß einem der vorhergehenden Ansprüche, **dadurch gekennzeichnet, dass** die Luftleitelemente (11) im Bereich ihrer Einströmöffnung und/oder im Bereich ihrer Ausströmöffnung jeweils Verbindungselemente (16) zum wechselseitigen Verbinden mit weiteren Luftleitelementen (11) und/oder anderen Bauteilen aufweisen.

5. Luftleitsystem (1) gemäß einem der vorhergehenden Ansprüche, **dadurch gekennzeichnet, dass** die Hülle (14) einen Bestandteil der Filtereinrichtung (15) bildet.

6. Luftleitsystem (1) gemäß einem der vorhergehenden Ansprüche, **dadurch gekennzeichnet, dass** die Hülle (14) ein- oder mehrlagig ausgebildet ist.

7. Luftleitsystem (1) gemäß einem der vorhergehenden Ansprüche, **dadurch gekennzeichnet, dass** die Hülle (14) mindestens einen Bereich aus einem Gewebe und/oder einem Gewirk und/oder einem Filz aufweist.

8. Luftleitsystem (1) gemäß einem der vorhergehenden Ansprüche, **dadurch gekennzeichnet, dass** die Hülle (14) mindestens einen Bereich aus einem organischen Stoff und/oder einem Kunststoff und/oder einem Metall und/oder einer Keramik aufweist.

9. Luftleitsystem (1) gemäß einem der vorhergehenden Ansprüche, **dadurch gekennzeichnet, dass** die Filtereinrichtung (15) im Durchströmbereich (13) angeordnet ist.

10. Luftleitsystem (1) gemäß einem der vorhergehenden Ansprüche, **dadurch gekennzeichnet, dass** es die Filtereinrichtung (15) einen oder mehrere der folgenden Filtertypen aufweist: Geruchsfilter, Aktivkohlefilter, Feuchtigkeitsfilter, UV-Filter, Elektrofilter, Plasmafilter, Membranfilter, Partikelfilter, elektrostatische Filter, Filter mit Ozon- und/oder Ionengenerator.

11. Luftleitsystem (1) gemäß einem der vorhergehenden Ansprüche, **dadurch gekennzeichnet, dass** die Luftleitelemente (11) mechanische Stützmittel (22) aufweisen.

12. Luftleitsystem (1) gemäß einem der vorhergehenden Ansprüche, **dadurch gekennzeichnet, dass** in die Hülle (14) der Luftleitelemente (11) ein oder mehrere Sensoren integriert sind.

13. Luftleitsystem (1) gemäß einem der vorhergehenden Ansprüche, **dadurch gekennzeichnet, dass** in die Hülle (14) eine Sende- und/oder Empfangseinrichtung zur drahtlosen Signalübertragung integriert ist.

14. Luftleitsystem (1) gemäß einem der vorhergehenden Ansprüche **dadurch gekennzeichnet, dass** die Verbindung zweier Luftleitelemente als Steckverbindung ausgebildet ist oder wobei als Verbindungselemente Flansche oder Verbindungsschellen oder ineinanderschraubbare Rohrabschnitte dienen, oder wobei aneinander angrenzende Luftleitelemente mittels Nut-Feder-Verbindungen, mit Bolzenverbindungen und/oder durch Verkleben miteinander verbunden sind.

15. Dunstabzugssystem mit
15.1. einer Einströmeinrichtung (8),
15.2. einem Lüfter (10) zum Abzug von Kochdünsten durch die Einströmeinrichtung (8), und
15.3. einem Luftleitsystem (1) gemäß einem der vorhergehenden Ansprüche.

## Claims

1. Air guidance system (1) for a recirculation extractor fan (6) comprising
1.1. one or more air guidance elements (11), each of which has a through-flow region (13) extending in a flow direction (12),
1.2. wherein at least one of the air guidance elements (11) has a filter device (15),
1.3. wherein the air guidance elements (11) are tubular with a flexible sheath, wherein the through-flow region (13) is surrounded at least in sections by the flexible sheath (14) in the direction perpendicular to the flow direction (12),
1.4. wherein the sheath (14) is air-permeable at least in sections,
1.5. wherein the last outflow opening of the last air guidance element (11) in the direction of flow (12) can be closed with a cover (26),
**characterized in that**
1.6. the filter device (15) can be reversibly removed from the air guidance element (11).

2. Air guidance system (1) according to claim 1, **characterized in that** it has at least two different air guidance elements (11).

3. Air guidance system (1) according to any one of the preceding claims, **characterized in that** the air guidance elements (11) can be coupled to one another without tools.

4. Air guidance system (1) according to any one of the preceding claims, **characterized in that** the air guidance elements (11) each have connection elements (16) in the region of their inflow opening and/or in the region of their outflow opening for reciprocal connection to further air guidance elements (11) and/or other components.

5. Air guidance system (1) according to any one of the preceding claims, **characterized in that** the sheath (14) forms a component of the filter device (15).

6. Air guidance system (1) according to any one of the preceding claims, **characterized in that** the sheath (14) is configured in one or more layers.

7. Air guidance system (1) according to any one of the preceding claims, **characterized in that** the sheath (14) has at least one region made of a fabric and/or a knitted fabric and/or a felt.

8. Air guidance system (1) according to any one of the preceding claims, **characterized in that** the sheath (14) has at least one region made of an organic material and/or a plastic material and/or a metal and/or a ceramic.

9. Air guidance system (1) according to any one of the preceding claims, **characterized in that** the filter device (15) is arranged in the through-flow region (13).

10. Air guidance system (1) according to any one of the preceding claims, **characterized in that** the filter device (15) has one or more of the following filter types: odour filter, activated carbon filter, humidity filter, UV filter, electrostatic precipitator, plasma filter, membrane filter, particle filter, electrostatic filter, filter with ozone and/or ion generator.

11. Air guidance system (1) according to any one of the preceding claims, **characterized in that** the air guidance elements (11) have mechanical supporting means (22).

12. Air guidance system (1) according to any one of the preceding claims, **characterized in that** one or more sensors are integrated into the sheath (14) of the air guidance elements (11).

13. Air guidance system (1) according to any one of the preceding claims, **characterized in that** a transmitting and/or receiving device for wireless signal transmission is integrated into the sheath (14).

14. Air guidance system (1) according to any one of the preceding claims, **characterized in that** the connection of two air guidance elements is designed as a plug-in connection or wherein flanges or connection clamps or pipe sections that can be screwed into one another serve as connection elements, or wherein adjacent air guidance elements are connected to one another by means of tongue-and-groove connections, with bolt connections and/or by gluing.

15. Extractor fan system comprising
15.1. an inflow device (8),
15.2. a fan (10) for extracting cooking vapours through the inflow device (8), and
15.3. an air guidance system (1) according to any one of the preceding claims.

## Revendications

1. Système de guidage d'air (1) pour une hotte aspirante à recyclage d'air (6) comprenant
1.1. un ou plusieurs éléments de guidage d'air (11), qui présentent chacun une zone de passage (13) s'étendant dans une direction d'écoulement (12),
1.2. dans lequel au moins l'un des éléments de guidage d'air (11) présente un dispositif de filtrage (15),
1.3. dans lequel les éléments de guidage d'air (11) sont réalisés sous forme de tuyau avec une enveloppe de conception flexible, la zone de passage (13) étant entourée au moins par sections par l'enveloppe (14) de conception flexible dans la direction perpendiculaire à la direction d'écoulement (12),
1.4. dans lequel l'enveloppe (14) est réalisée perméable à l'air au moins par sections,
1.5. dans lequel l'ouverture de sortie du dernier élément de guidage d'air (11), la dernière dans le sens d'écoulement (12), peut être fermée par un couvercle (26),
**caractérisé en ce que**
1.6. le dispositif de filtrage (15) peut être retiré de manière réversible de l'élément de guidage d'air (11).

2. Système de guidage d'air (1) selon la revendication 1, **caractérisé en ce qu'**il comprend au moins deux éléments de guidage d'air (11) différents.

3. Système de guidage d'air (1) selon l'une quelconque des revendications précédentes, **caractérisé en ce que** les éléments de guidage d'air (11) sont conçus de manière à pouvoir être couplés les uns aux autres sans outil.

4. Système de guidage d'air (1) selon l'une quelconque des revendications précédentes, **caractérisé en ce que** les éléments de guidage d'air (11) présentent, dans la zone de leur ouverture d'entrée et/ou dans la zone de leur ouverture de sortie, respectivement des éléments de liaison (16) pour la liaison réciproque avec d'autres éléments de guidage d'air (11) et/ou d'autres composants.

5. Système de guidage d'air (1) selon l'une quelconque des revendications précédentes, **caractérisé en ce que** l'enveloppe (14) fait partie intégrante du dispositif de filtrage (15).

6. Système de guidage d'air (1) selon l'une quelconque des revendications précédentes, **caractérisé en ce que** l'enveloppe (14) est constituée d'une ou de plusieurs couches.

7. Système de guidage d'air (1) selon l'une quelconque des revendications précédentes, **caractérisé en ce que** l'enveloppe (14) comporte au moins une zone en une matière de tissu et/ou de tricot et/ou de feutre.

8. Système de guidage d'air (1) selon l'une quelconque des revendications précédentes, **caractérisé en ce que** l'enveloppe (14) comprend au moins une zone en une matière organique et/ou en une matière plastique et/ou en un métal et/ou en une céramique.

9. Système de guidage d'air (1) selon l'une quelconque des revendications précédentes, **caractérisé en ce que** le dispositif de filtrage (15) est disposé dans la zone de passage (13).

10. Système de guidage d'air (1) selon l'une quelconque des revendications précédentes, **caractérisé en ce que** le dispositif de filtrage (15) présente un ou plusieurs des types de filtres suivants : filtre anti-odeur, filtre à charbon actif, filtre anti-humidité, filtre UV, électrofiltre, filtre à plasma, filtre à membrane, filtre à particules, filtre électrostatique, filtre avec générateur d'ozone et/ou d'ions.

11. Système de guidage d'air (1) selon l'une quelconque des revendications précédentes, **caractérisé en ce que** les éléments de guidage d'air (11) comprennent des moyens de support mécaniques (22).

12. Système de guidage d'air (1) selon l'une quelconque des revendications précédentes, **caractérisé en ce qu'**un ou plusieurs capteurs sont intégrés dans l'enveloppe (14) des éléments de guidage d'air (11).

13. Système de guidage d'air (1) selon l'une quelconque des revendications précédentes, **caractérisé en ce qu'**un dispositif d'émission et/ou de réception pour la transmission de signaux sans fil est intégré dans l'enveloppe (14).

14. Système de guidage d'air (1) selon l'une quelconque des revendications précédentes, **caractérisé en ce que** la liaison de deux éléments de guidage d'air est réalisée sous la forme d'une liaison par enfichage ou dans lequel des brides ou des colliers de liaison ou des sections de tube pouvant être vissées les unes dans les autres servent d'éléments de liaison, ou dans lequel des éléments de guidage d'air adjacents sont reliés entre eux au moyen de liaisons à rainure et languette, de liaisons par boulons et/ou par collage.

15. Système d'évacuation de vapeurs comprenant
15.1. un dispositif de flux d'entrée (8),
15.2. un ventilateur (10) pour l'évacuation des vapeurs de cuisson par le dispositif de flux d'entrée (8), et
15.3. un système de guidage d'air (1) selon l'une quelconque des revendications précédentes.
